# FASCICULE DE BREVET EUROPEEN

(11) **EP 2 504 514 B1**
(45) Date de publication et mention de la délivrance du brevet: **25.06.2014**
(21) Numéro de dépôt: 09812454.8
(22) Date de dépôt: 27.11.2009
(51) Int. Cl.: E06B 9/13

(54) **PORTE RAPIDE À ÉTANCHÉITÉ LATÉRALE AMÉLIORÉE**
SCHNELLTOR MIT VERBESSERTER LATERALDICHTUNG
QUICK-OPERATING DOOR HAVING AN IMPROVED LATERAL SEAL

(43) Date de publication de la demande: 03.10.2012
(73) Titulaire: NERGECO, 43220 Dunières (FR)
(72) Inventeur: KRAEUTLER, Bernard, F-43220 Dunieres (FR)
(74) Mandataire: Delorme, Nicolas
(86) Numéro de dépôt international: PCT/FR2009/052329
(87) Numéro de publication internationale: WO 2011/064463

(56) Documents cités:
- FR-A1- 2 488 646
- FR-A1- 2 857 688
- FR-A1- 2 934 003

## Description

La présente invention concerne une porte rapide à rideau souple.

Une porte à rideau souple possède de manière classique une structure comprenant deux montants latéraux qui supportent à leur extrémité supérieure un arbre ; la rotation de cet arbre permet la montée et la descente de l'arbre en fonction des passages de personnes ou véhicules au travers de la porte en question.

L'utilisation de porte à rideau souple est largement répandue en raison de la rapidité d'action du rideau à l'ouverture et à la fermeture ; ce type de porte contribue globalement à un meilleur bilan énergétique puisque les échanges thermiques sont limités entre les espaces séparés par la porte en question.

Indépendamment des échanges thermiques qui se produisent à l'ouverture et à la fermeture du rideau, il se pose également le problème de l'étanchéité statique du rideau par rapport à la structure de la porte.

En effet, lorsque la porte est en position de fermeture, il importe que le rideau assure une étanchéité satisfaisante avec la structure qui le supporte.

L'étanchéité avec le seuil de la porte peut être gérée par une barre de seuil en matériau souple - par exemple, un ressort hélicoïdal gainé de mousse - qui s'écrase contre le seuil.

En revanche, l'étanchéité entre les bords verticaux latéraux du rideau et les montants de la structure de la porte peut s'avérer plus problématique à réaliser.

On connaît par le document FR 2 857 688 une porte à rideau souple en toile de PVC dont le rideau vient en applique sur la face extérieure des montants de la porte. Pour cela, le rideau qui présente des barres de raidissement horizontal est équipé de dispositifs de guidage engagés à chaque extrémité des barres de raidissement ; ces dispositifs de guidage permettent à la fois d'assurer une reprise par les montants des efforts dus au vent subis par le rideau et de déporter le rideau sur la face extérieure des montants pour que les bords latéraux du rideau soient en applique sur les montants.

Cette porte s'avère particulièrement adaptée pour obturer une baie extérieure.

En effet, l'action du vent contribue à augmenter le contact du rideau sur les montants, ce qui est bénéfique pour l'étanchéité de la porte.

La porte telle que définie par le document FR 2 857 688 est globalement satisfaisante.

Cependant, on peut constater dans certains cas que les bords verticaux du rideau ne plaquent pas parfaitement contre les surfaces d'applique prévues à cet effet sur chacun des montants.

Le fait que le rideau ne plaque pas totalement contre les surfaces d'appui des montants peut poser des problèmes dans certains modes d'utilisation.

Un cas où l'étanchéité est critique est, par exemple, la fermeture de l'accès à une chambre froide. Dans ce type d'application, la différence de température de part et d'autre de la porte peut être de plusieurs dizaines de degrés et tout défaut d'étanchéité se traduit par une déperdition énergétique importante.

Dans ce contexte technique, un but de l'invention est de proposer une porte à rideau souple qui assure une meilleure gestion de l'étanchéité latérale entre le rideau et la structure de la porte.

L'invention concerne une porte rapide destinée à ouvrir ou à fermer une baie pratiquée dans une cloison comprenant :
- une structure de support incluant notamment deux montants verticaux surmontés d'un arbre entraîné par des moyens électromécaniques, chacun des deux montants verticaux présentant une surface plane d'appui extérieure et une glissière, et
- un rideau souple conçu pour occuper une position de fermeture dans laquelle le rideau obture la baie et une position d'ouverture dans laquelle le rideau dégage l'accès à la baie, le rideau incorporant au moins deux barres de renfort transversales équipées à chacune de leurs extrémités d'embouts en forme de manivelle engagés dans la glissière de guidage de chaque montant.

De plus, la porte présente au moins une section transversale du rideau délimitée par deux barres souples de renfort transversales comprenant deux panneaux reliés entre eux par une charnière, chaque panneau étant constitué d'au moins deux laizes d'un matériau souple entre lesquelles est interposée une couche d'un matériau rigidifiant, alourdissant et isolant ledit panneau en vue de maintenir en appui la section transversale sur une surface plane de chaque montant.

L'invention propose ainsi, une porte qui fournit une étancheité latérale très supérieure à celle procurée par les portes de l'art antérieur. Cette étanchéité est réalisée par la présence de sections transversales constituées de panneaux articulés. Contrairement aux portes de l'art antérieur, la porte selon l'invention permet de créer une mise en applique du rideau sur la surface extérieure plane des montants qui ne se dégrade pas. Cette propriété de la porte selon l'invention est obtenue par la structure totalement originale de son rideau qui comprend des sections transversales qui sont elles-mêmes constituées de panneaux qui possèdent une tenue leur permettant de venir plaquer sur les montants et ce, quelles que soient les sollicitations extérieures (vent, surpression...). La réalistion de cette étanchéité ne se fait pas au détriment des qualités habituelles des portes rapides qui sont notamment coûts de fabrication réduits et coûts d'utilisation réduits par limitation des déperditions thermiques et par résilience du rideau en cas de choc avec un véhicule.

De préférence, la couche de matériau rigidifant, alourdissant et isolant peut être constituée de mousse alvéolaire.

Selon une possibilité, la charnière qui forme l'articulation entre deux panneaux est constituée par au moins une ligne de soudage transversale qui joint au moins deux laizes de matériau souple. La ligne de soudage permet de joindre ensemble les deux ou trois laizes et fait que la matière qui constitue les laizes perd localement sa souplesse. Ce durcissement local crée une charnière qui va permettre à la section transversale de se replier en portefeuille.

Par ailleurs, la charnière qui forme l'articulation entre deux panneaux est constituée par un jonc de matériau rigidifiant, alourdissant et isolant encadré de deux lignes de soudage.

En outre, chaque barre transversale de renfort reçoit à ses deux extrémités un embout en manivelle permettant de guider le rideau dans un plan de guidage défini par les glissières des montants dans lesquelles s'engagent les embouts en manivelle ledit plan de guidage étant décalé du plan du rideau défini par les surfaces externes des montants.

Pour améliorer l'étancheité, les surfaces externes des montants sont pourvues d'un revêtement qui favorise le contact entre l'écran et les montants. Il s'agit d'un revêtement qui favorise le contact par un coefficient d'adhérence adapté.

De façon concrète, les montants sont surmontés de consoles assurant le guidage de l'arbre ; de plus, les montants et les consoles sont constitués de matériau à faible conductivité thermique inférieure à celle de l'acier.

Dans le cas où la porte est destinée à fermer un chambre froide, les montants peuvent être équipés des moyens de chauffage.

De plus, la porte peut comprendre un capot souple constitué d'au moins deux laizes d'un matériau souple entre lesquelles est interposée une couche d'un matériau rigidifiant, alourdissant et isolant, le capot souple étant tendu sur des barres transversales.

Dans un forme d'exécution avantageuse, la porte comprend un organe plieur relié à deux barres souples de renfort transversales successives, l'organe plieur comprenant deux branches reliées chacune à une barre souple de renfort transversale reliées par une charnière dont l'extrémité de chacune des branches est fixée à proximité d'une barre de renfort.

Pour sa bonne compréhension, l'invention est décrite en référence au dessin ci-annexé représentant à titre d'exemple non limitatif une forme de réalisation d'une porte selon celle-ci.
Figure 1 est une vue de face d'une porte,
Figure 2 est une vue en coupe selon II-II de la figure 1 ;
Figure 3 montre le rideau de la porte en phase de remontée ;
Figure 4 montre le rideau en position de fermeture ;
Figure 5 montre une variante de réalisation du rideau.

La porte 1 selon l'invention est une porte à repliement. La porte possède ainsi une structure qui encadre une baie ménagée dans une paroi qui sépare deux espaces. La structure comprend deux montants 2 verticaux qui sont disposés de part et d'autre de la baie et un capot transversal 3 qui borde le linteau de la baie.

La structure de la porte intègre donc deux montants dont l'un d'eux apparaît clairement en vue de côté sur la figure 2.

Ces montants 2 peuvent être réalisés en tôle mécano soudée ou peuvent être réalisés en matière composite type fibres de verre et résine.

Les montants 2 ont pour fonction d'assurer le guidage d'un rideau 4. Pour cela, les montants 2 possèdent chacun une glissière 5 et une surface d'appui plane 6 en face externe. La glissière 5 est délimitée par deux ailes 7 tandis que la surface d'appui plane 6 est formée par la face externe du montant 2.

Chaque montant 2 est surmonté d'une console 8 sur laquelle sont fixés les moyens de suspension et d'entraînement du rideau 4. Les consoles 8 servent également à la fixation du capot transversal 3.

Le rideau 4 est suspendu à une barre transversale 10 qui s'étend entre les deux consoles 8. De façon concrète, le rideau 4 possède un ourlet 12 dans lequel la barre transversale 10 est insérée. Le tombé du rideau 4 est guidé par une barre transversale 13 qui s'étend entre les consoles 8.

Pour assurer la remontée du rideau 4, la porte est équipée d'un arbre 15 qui peut tourner dans des paliers insérés dans les consoles 8. Un ensemble propulseur composé d'un moteur et d'un réducteur permet la mise en rotation de l'arbre 15.

L'arbre 15 permet de faire remonter le rideau 4 grâce à des sangles 16 dont une extrémité est attachée à l'arbre 15 et dont l'autre extrémité est attachée à une barre 17 (cf. Fig.3) qui est positionnée au niveau du bord inférieur du rideau 4. Ainsi, lorsque l'arbre 15 entre en rotation, les sangles 16 s'enroulent autour de lui et le bord inférieur du rideau 4 remonte ouvrant ainsi le passage.

La figure 2 notamment permet d'apprécier la conception du rideau 4 qui est tout à fait spécifique à l'invention.

Le rideau 4 possède plusieurs barres de renfort transversales 19 qui ont pour fonction de transmettre aux montants les efforts soumis par le rideau 4. Ces barres de renfort transversales 19 sont de préférence en matière composite et possède une souplesse d'ensemble qui leur permet de se dégager d'au moins une glissière 5 en cas de choc.

Les barres de renfort transversales 19 sont équipées à chacune de leurs extrémités d'embout en forme de manivelle 20. Par embout en forme de manivelle, on entend dans le présent document, un embout coudé qui possède un axe qui s'engage dans une barre transversale 19 et un axe qui s'engage dans la glissière 5 d'un montant. Ces deux axes sont reliés par une partie coudée qui fait que les deux axes sont décalés mais restent parallèles.

La totalité des barres de renfort transversales 17 et 19 est équipée d'embouts en forme de manivelle 20 ; ceci a, pour effet, de décaler le plan de guidage P' du rideau 4 qui est défini par les glissières 5 des montants 2 et le plan de déplacement P du rideau 4 qui est défini par la surface d'appui plane 6.

Ainsi, les bords latéraux du rideau 4 sont en appui contre les surfaces avant des montants. C'est à ce niveau que peuvent se produire des pertes d'étanchéité en raison d'un placage imparfait du rideau 4 sur les surfaces avant des montants.

Pour cela, le rideau 4 présente une structure tout à fait originale puisqu'il est prévu dans le cadre de l'invention qu'au moins une section 22 (et en pratique toutes les sections 22) du rideau 4 délimitée par deux barres transversales de renforts 19 soit constituée des deux panneaux 23 superposés reliés entre eux par une charnière 24.

Ces panneaux 23 sont constitués de deux laizes 25 de toile souple de PVC entre lesquels est disposée une couche 26 de mousse alvéolaire de type polyuréthane ou équivalent. Les panneaux 23 ainsi constitués ont un effet technique sur deux niveaux.

En premier lieu, la section 22 constituée de ces deux panneaux 23 reliés par une charnière 24 est sensiblement plus rigide et pesante que la toile simple que l'on trouve dans les portes de l'art antérieur. Cela fait que les panneaux successifs qui forment le rideau 4 peuvent réaliser une très bonne étanchéité avec les montants puisqu'ils empêchent la formation des bâillements que l'on connait avec les rideaux des portes selon l'art antérieur.

En second lieu, le rideau 4 formé de sections 22 successives de deux panneaux 23 superposés possède une très bonne isolation thermique. La porte équipée de ce rideau 4 peut notamment être utilisée pour fermer une baie d'une chambre froide.

De façon concrète, une section 22 du rideau 4 est réalisée
- en posant une première laize 25 de toile PVC sur une table,
- en posant sur cette laize deux couches 26 de matériau isolant parallèles de matériau isolant,
- en posant une seconde laize 25 de toile PVC sur la première laize et sur les deux couches de matériau isolant,
- en réalisant des lignes de soudage le long des couches de matériau isolant.

La jonction des deux sections 22 adjacentes est réalisée par deux bandes de toiles de PVC qui forment un fourreau dans lequel une barre de renfort transversale est engagée.

Cette manière de procéder pour la fabrication du rideau 4 a l'avantage de permettre la réalisation d'un rideau 4 dont l'une des faces (la face constituée par la laize posée sur la table) est totalement plane. Ce point est d'importance pour la gestion de l'étanchéité avec les montants puisque l'on réalise ainsi une porte dont le rideau 4 est pesant et rigide et dont la face qui vient en appui des montants est plane.

On peut noter que la charnière qui forme la jonction entre deux panneaux 23 peut présenter un jonc 28 de matériau rigidifiant, alourdissant et isolant encadré de deux lignes de soudage 29.

Le capot transversal 3 qui recouvre l'arbre d'entraînement peut présenter la même facture que le rideau 4 lui-même. En d'autres termes, le capot 3 est constitué de deux laizes entre lesquelles sont interposées deux couches de matériau isolant et un jonc de matériau isolant. Le capot possède deux fourreaux dans lesquels s'engagent des barres transversales. Le positionnement du capot en arc de cercle autour de l'arbre est réalisé par des barres transversales. La figure 2 permet de voir le recouvrement du capot transversal et du rideau 4 ce qui contribue à la bonne étanchéité et isolation de la porte.

En fonctionnement la porte se comporte de la manière suivante.

Dans la position de fermeture de la porte, le rideau 4 est descendu entre les montants et plaque contre la surface extérieure de ces derniers.

La remontée du rideau 4 se fait en mettant en rotation l'arbre 15. Les sangles 16 s'enroulent sur l'arbre 15 et la partie inférieure du rideau 4 remonte en repliant en portefeuille les sections 22. Par repliement en portefeuille ; on entend un repliement par rapport à la charnière 24 au pli permettant aux deux panneaux 23 de venir en appui l'un sur l'autre.

Les figures 4 et 5 montrent la formation du pli de chaque section 22 du rideau 4.

La figure 4 montre la traction que les sangles 16 exercent sur la barre de renfort inférieure ; en commençant par la section 22 adjacente à la barre inférieure, les sections 22 se plient en portefeuille successivement sous l'effet d'entraînement de la barre de renfort transversale inférieure.

Le repliement des sections 22 qui composent le rideau 4 peut être assisté par un organe plieur 30. L'organe plieur 30 en matière plastique souple comprend deux branches 31 reliées par une charnière 32. Chacune des branches de l'organe plieur est bridée sur un embout en manivelle 20. Ainsi lorsque deux embouts en manivelle 20 se rapprochent lors de la remontée du rideau 4, les bras de l'organe plieur 30 se rapprochent et la charnière est contrainte de s'écarter du plan du rideau 4 ; de ce fait, l'organe plieur vient appuyer sur la section 22 du rideau 4 au niveau de sa charnière 24 et facilite ainsi le pliage de la section 22.

Comme le montre la figure 4, il est possible de préserver la visibilité au travers du rideau 4 en insérant dans un ou plusieurs panneaux des fenêtres transparentes et en réalisant des évidements 34, par exemple, circulaires dans le couche de matériau isolant.

Dans le cas où la porte est plus particulièrement destinée à fermer une chambre froide, les montants 2 et les consoles 8 sont avantageusement en matière composite qui présente un coefficient de conductivité thermique plus favorable que l'acier inox qui est généralement utilisé. Il peut être envisagé d'intégrer aux montants des résistances électriques qui font fondre le givre qui peut se former entre les montants et le rideau 4.

Bien entendu, l'invention n'est pas limitée à la forme de réalisation décrite ci-dessus à titre d'exemple non limitatif mais elle en embrasse au contraire toutes les formes de réalisation. Ainsi, si nécessaire le rideau 4 peut comporter plusieurs couches de matériau isolant.

## Revendications

1. Porte rapide destinée à ouvrir ou à fermer une baie pratiquée dans une cloison comprenant :
- une structure de support incluant notamment deux montants (2) verticaux surmontés d'un arbre entraîné par des moyens électromécaniques, chacun des deux montants (2) verticaux présentant une surface plane d'appui extérieure (6) et une glissière (5),
- un rideau (4) souple conçu pour occuper une position de fermeture dans laquelle le rideau (4) obture la baie et une position d'ouverture dans laquelle le rideau (4) dégage l'accès à la baie, le rideau (4) incorporant au moins deux barres de renfort transversales (19) équipées à chacune de leurs extrémités d'un embout en forme de manivelle (20) engagé dans la glissière (5) de guidage de chaque montant,
**caractérisée en ce que** la porte présente au moins une section (22) transversale du rideau (4) délimitée par deux barres de renfort transversales (19) comprenant deux panneaux (23) reliés entre eux par une charnière (24), chaque panneau (23) étant constitué d'au moins deux laizes (25) d'un matériau souple entre lesquelles est interposée une couche d'un matériau rigidifiant, alourdissant et isolant ledit panneau (23) en vue de maintenir en appui la section (22) transversale sur la surface plane (6) de chaque montant (2) et **en ce que** chaque barre chaque barre de renfort transversale (19) reçoit à ses deux extrémités un embout en manivelle (20) permettant de guider le rideau (4) dans un plan de guidage défini par les glissières (5) des montants dans lesquelles s'engagent les embouts en manivelle ledit plan de guidage étant décalé du plan du rideau (4) défini par les surfaces d'appui extérieures.

2. Porte rapide selon la revendication 1, **caractérisée en ce que** la couche (26) de matériau rigidifiant, alourdissant et isolant est constituée de mousse alvéolaire.

3. Porte rapide selon l'une des revendications 1 à 2, **caractérisée en ce que** la charnière (24) qui forme l'articulation entre deux panneaux (23) est constituée par au moins une ligne de soudage transversale qui joint au moins deux laizes (25) de matériau souple.

4. Porte rapide selon l'une des revendications 1 à 3, **caractérisée en ce que** la charnière (24) qui forme l'articulation entre deux panneaux (23) est constituée par un jonc (28) de matériau rigidifiant, alourdissant et isolant encadré de deux lignes de soudage (29).

5. Porte rapide selon l'une des revendications 1 à 4, **caractérisée en ce que** les surfaces d'appui extérieures (6) des montants (2) sont pourvues d'un revêtement qui favorise le contact entre le rideau et les montants.

6. Porte rapide selon l'une des revendications 1 à 5, **caractérisée en ce que** les montants (2) sont surmontés de consoles (8) assurant le guidage de l'arbre et **en ce que** les montants et les consoles sont constitués de matériau à conductivité thermique inférieure à celle de l'acier.

7. Porte rapide selon selon l'une des revendication 1 à 6, **caractérisée en ce que** les montants (2) sont équipés des moyens de chauffage.

8. Porte rapide selon l'une des revendications 1 à 7, **caractérisée en ce que** la porte comprend un capot (3) souple constitué d'au moins deux laizes d'un matériau souple entre lesquelles est interposée une couche d'un matériau rigidifiant, alourdissant et isolant, le capot souple étant tendu sur des barres transversales.

9. Porte rapide selon l'une des revendications 1 à 8, **caractérisée en ce que** la porte comprend un organe plieur (30) placé entre deux barres de renfort transversales (19) successives, l'organe plieur (30) comprenant deux branches (31) reliées par une charnière (32), l'extrémité de chacune des branches est fixée sur le rideau (4) à proximité d'une barre de renfort transversale.

10. Porte rapide selon l'une des revendications 1 à 9, **caractérisée en ce que**, au moins un montant possède une cavité susceptible d'être remplie d'un matériau isolant thermiquement.

11. Porte rapide selon l'une des revendications 1 à 10, caractérisée en que, au moins une barre de renfort transversale (19) est constituée d'un matériau présentant une souplesse permettant à ladite barre de sortir d'au moins une glissière (5) en cas d'effort appliqué sur celle-ci.

## Patentansprüche

1. Schnelltor, das ausgelegt ist, um eine Öffnung zu öffnen oder zu schließen, die in einer Wand angebracht ist, umfassend:
- eine Stützstruktur, die insbesondere zwei vertikale Säulen (2) umfasst, die von einer Welle überragt werden, die von elektromagnetischen Mitteln angetrieben wird, wobei jede der zwei vertikalen Säulen (2) eine äußere ebene Stützfläche (6) und eine Gleitbahn (5) aufweist,
- einen flexiblen Vorhang (4), der entworfen ist, um eine Verschlussposition einzunehmen, in der der Vorhang (4) die Öffnung verschließt, und eine Öffnungsposition, in der der Vorhang (4) den Zugang zur Öffnung freigibt, wobei der Vorhang (4) mindestens zwei quer liegende Verstärkungsstangen (19) umfasst, die an jedem ihrer Enden mit einem Aufsatz in Form einer Kurbel (20) ausgestattet sind, die in die Führungsgleitbahn (5) jeder Säule eingreift,
**dadurch gekennzeichnet, dass** das Tor mindestens einen quer liegenden Abschnitt (22) des Vorhangs (4) aufweist, der durch zwei quer liegende Verstärkungsstangen (19) begrenzt ist, umfassend zwei Platten (23), die untereinander durch ein Scharnier (24) verbunden sind, wobei jede Platte (23) aus mindestens zwei Bahnen (25) eines elastischen Materials besteht, zwischen denen eine Schicht eines Materials angebracht ist, das die Platte (23) versteift, beschwert und isoliert, um den quer liegenden Abschnitt (22) auf der ebenen Fläche (6) jeder Säule (2) in Auflage zu halten, und dadurch, dass jede quer liegende Verstärkungsstange (19) an ihren zwei Enden einen Aufsatz in Form einer Kurbel (20) aufnimmt, der ermöglicht, den Vorhang (4) auf einer Führungsebene zu führen, die von den Gleitbahnen (5) der Säulen definiert wird, in die die Aufsätze in Form einer Kurbel eingreifen, wobei die Führungsebene von der Ebene des Vorhangs (4), definiert von den äußeren Auflageflächen, versetzt ist.

2. Schnelltor nach Anspruch 1, **dadurch gekennzeichnet, dass** die Schicht (26) aus versteifendem, beschwerendem und isolierendem Material aus Schaumstoff besteht.

3. Schnelltor nach einem der Ansprüche 1 bis 2, **dadurch gekennzeichnet, dass** das Scharnier (24), das das Gelenk zwischen zwei Platten (23) bildet, aus mindestens einer quer liegenden Schweißlinie besteht, die mindestens zwei Bahnen (25) aus elastischem Material verbindet.

4. Schnelltor nach einem der Ansprüche 1 bis 3, **dadurch gekennzeichnet, dass** das Scharnier (24), das das Gelenk zwischen zwei Platten (23) bildet, aus einem Ring (28) aus versteifendem, beschwerendem und isolierendem Material besteht, das von zwei Schweißlinien (29) eingerahmt ist.

5. Schnelltor nach einem der Ansprüche 1 bis 4, **dadurch gekennzeichnet, dass** die äußeren Auflageflächen (6) der Säulen (2) mit einer Verkleidung versehen sind, die den Kontakt zwischen dem Vorhang und den Säulen begünstigt.

6. Schnelltor nach einem der Ansprüche 1 bis 5, **dadurch gekennzeichnet, dass** die Säulen (2) von Konsolen (8) überragt sind, die die Führung der Welle sicherstellen, und dadurch, dass die Säulen und die Konsolen aus einem Material mit einer thermischen Leitfähigkeit bestehen, die geringer als diejenige des Stahls ist.

7. Schnelltor nach einem der Ansprüche 1 bis 6, **dadurch gekennzeichnet, dass** die Säulen (2) mit Heizungsmitteln ausgestattet sind.

8. Schnelltor nach einem der Ansprüche 1 bis 7, **dadurch gekennzeichnet, dass** das Tor eine flexible Kappe (3) umfasst, die aus mindestens zwei Bahnen aus einem elastischen Material besteht, zwischen denen eine Schicht eines versteifenden, erschwerenden und isolierenden Materials angebracht ist, wobei die flexible Kappe auf quer liegenden Stangen gespannt ist.

9. Schnelltor nach einem der Ansprüche 1 bis 8, **dadurch gekennzeichnet, dass** das Tor eine Faltvorrichtung (30) umfasst, die zwischen zwei aufeinander folgenden quer liegenden Verstärkungsstangen (19) angeordnet ist, wobei die Faltvorrichtung (30) zwei Schenkel (31) umfasst, die durch ein Scharnier (32) miteinander verbunden sind, wobei das Ende jedes der Schenkel an den Vorhang (4) nahe einer quer liegenden Verstärkungsstange befestigt ist.

10. Schnelltor nach einem der Ansprüche 1 bis 9, **dadurch gekennzeichnet, dass** mindestens eine Säule einen Hohlraum aufweist, der mit einem thermisch isolierenden Material gefüllt sein kann.

11. Schnelltor nach einem der Ansprüche 1 bis 10, **dadurch gekennzeichnet, dass** mindestens eine quer liegende Verstärkungsstange (19) aus einem Material besteht, das eine Flexibilität aufweist, die der Stange ermöglicht, aus mindestens einer Gleitbahn (5) auszutreten, wenn eine Kraft auf diese ausgeübt wird.

## Claims

1. A high-speed door intended to open or close an opening made in a partition wall comprising:
- a support structure including in particular two vertical posts (2) on which a shaft driven by electromechanical means is arranged, each of the two vertical posts (2) having a flat outer bearing surface (6) and a rail (5),
- a flexible shutter (4) designed to occupy a closed position in which the shutter (4) obstructs the opening and an open position in which the shutter (4) clears the access to the opening, the shutter (4) incorporating at least two transverse reinforcing bars (19) equipped, at each of the ends thereof, with a crank-shaped tip (20) engaged in the guide rail (5) of each post,
**characterized in that** the door has at least one cross section (22) of the shutter (4) delimited by two transverse reinforcing bars (19) comprising two panels (23) connected together by a hinge (24), each panel (23) being constituted of at least two webs (25) of a flexible material, between which a layer of a material is interposed, stiffening, weighting down and insulating said panel (23) in order to maintain the cross section (22) in support on the flat surface (6) of each post (2) and **in that** each transverse reinforcing bar (19) receives at its two ends a crank-shaped tip (20) enabling to guide the shutter (4) in a guide plane defined by the rails (5) of the posts in which the crank-shaped tips engage, said guide plane being offset from the plane of the shutter (4) defined by the outer bearing surfaces.

2. The high-speed door according to claim 1, **characterized in that** the layer (26) of stiffening, weighting down and insulating material is constituted of cellular foam.

3. The high-speed door according to any of claims 1 to 2, **characterized in that** the hinge (24) which forms the joint between two panels (23) is constituted by at least one transverse welding line which joins at least two webs (25) of flexible material.

4. The high-speed door according to any of claims 1 to 3, **characterized in that** the hinge (24) which forms the joint between two panels (23) is constituted by a ring (28) of stiffening, weighting down and insulating material surrounded by two welding lines (29).

5. The high-speed door according to any of claims 1 to 4, **characterized in that** the outer bearing surfaces (6) of the posts (2) are provided with a coating which promotes the contact between the shutter and the posts.

6. The high-speed door according to any of claims 1 to 5, **characterized in that** the posts (2) have brackets (8) arranged thereon ensuring the guiding of the shaft and **in that** the posts and brackets are constituted of a material having a thermal conductivity lower than that of steel.

7. The high-speed door according to any of claims 1 to 6, **characterized in that** the posts (2) are equipped with heating means.

8. The high-speed door according to any of claims 1 to 7, **characterized in that** the door comprises a flexible cover (3) constituted of at least two webs of a flexible material between which a layer of a stiffening, weighting down and insulating material is interposed, the flexible cover being stretched over transverse bars.

9. The high-speed door according to any of claims 1 to 8, **characterized in that** the door comprises a folding member (30) placed between two successive transverse reinforcing bars (19), the folding member (30) comprising two branches (31) connected by a hinge (32), the end of each branch is fixed on the shutter (4) close to a transverse reinforcing bar.

10. The high-speed door according to any of claims 1 to 9, **characterized in that** at least one post has a cavity capable of being filled with a thermally insulating material.

11. The high-speed door according to any of claims 1 to 10, **characterized in that** at least one transverse reinforcing bar (19) is constituted of a material having flexibility enabling said bar to exit from at least one rail (5) in case of a force applied on the rail.
